# EUROPÄISCHE PATENTSCHRIFT

(11) **EP 0 930 801 B1**
(45) Veröffentlichungstag und Bekanntmachung des Hinweises auf die Patenterteilung: **05.11.2008**
(21) Anmeldenummer: 98811273.6
(22) Anmeldetag: 30.12.1998
(51) Int. Cl.: H04R 3/02

(54) **Schaltung und Verfahren zur adaptiven Unterdrückung einer akustischen Rückkopplung**
Circuit and method for adaptive suppression of acoustic feedback
Circuit et procédé pour la suppression adaptative de la réaction acoustique

(30) Priorität: 14.01.1998 CH 6498
(43) Veröffentlichungstag der Anmeldung: 21.07.1999
(73) Patentinhaber: Bernafon AG, 3018 Bern (CH)
(72) Erfinder: Leber, Remo, 8608 Bubikon (CH); Schaub, Arthur, 8633 Wolfhausen (CH)
(74) Vertreter: Frei, Alexandra Sarah

(56) Entgegenhaltungen:
- EP-A- 0 585 976
- WO-A-93/20668
- GB-A- 1 520 148
- MBOUP M ET AL: "Coupled adaptive prediction and system identification: a statistical model and transient analysis" DIGITAL SIGNAL PROCESSING 2, ESTIMATION, VLSI. SAN FRANCISCO, MAR. 23, Bd. VOL. 5 CONF. 17, 23. März 1992 (1992-03-23), Seiten IV1-IV4, XP010059154 ISBN: 0-7803-0532-9
- PATENT ABSTRACTS OF JAPAN Bd. 015, Nr. 046 (E-1029), 4. Februar 1991 (1991-02-04) & JP 02 278926 A (NEC CORP), 15. November 1990 (1990-11-15)

## Beschreibung

Die vorliegende Erfindung betrifft eine Schaltung und ein Verfahren zur adaptiven Unterdrückung einer akustischen Rückkopplung gemäss den Oberbegriffen der unabhängigen Patentansprüche. Sie kommt bspw. in digitalen Hörgeräten zum Einsatz.

In akustischen Systemen mit einem Mikrophon, einem Lautsprecher bzw. Hörer und einem dazwischenliegenden elektronischen Signalverarbeitungsteil kann es zu einer akustischen Rückkopplung zwischen Lautsprecher bzw. Hörer einerseits und Mikrophon andererseits kommen. Die akustische Rückkopplung verursacht unerwünschte Verzerrungen und führt im Extremfall zu instabilem Verhalten des Systems, bspw. einem unangenehmen Pfeifen. Da der instabile Betrieb nicht akzeptabel ist, muss die Signalverstärkung des Signalverarbeitungsteils oft kleiner als effektiv gewünscht eingestellt werden.

Die Unterdrückung der akustischen Rückkopplung in digitalen Hörgeräten kann grundsätzlich mit unterschiedlichen Ansätzen angegangen werden. Die besten Ergebnisse werden zur Zeit mit der Methode der adaptiven Filterung erzielt.

Verschiedene Systeme mit adaptiver Filterung sind bekannt. Grundsätzlich wird in solchen Systemen ein akustisches Eingangssignal aufgenommen und in ein digitales elektrisches Signal umgewandelt. Davon wird eine Echoschätzung abgezogen. Das echokompensierte Signal wird mit einer notwendigen Hörkorrektur in ein digitales Ausgangssignal transformiert, in ein analoges elektrisches Signal umgewandelt und als akustisches Ausgangssignal abgestrahlt. Das akustische Signal wird auf seinem Weg zurück zum Mikrophon entsprechend einer Rückkopplungscharakteristik verformt und einem von aussen einfallenden akustischen Signal zu einem neuen akustischen Eingangssignal überlagert. Zur Berechnung der Echoschätzung werden die fixen, im System enthaltenen Verzögerungen nachgebildet und die unbekannte Rückkopplungscharakteristik modelliert.

Solche allgemein bekannten Systeme mit adaptiver Filterung genügen nun leider nicht, um in realistischer Umgebung eine verzerrungsarme Übertragung bei gleichzeitig befriedigendem Konvergenzverhalten zu erzielen. Die Schwierigkeiten rühren daher, dass reale Signale wie Sprache oder Musik eine nicht zu vernachlässigende Autokorrelationsfunktion besitzen. Das adaptive Filter interpretiert die Autokorrelation des Signals gewissermassen als Rückkopplungseffekt und eine teilweise Auslöschung des gewünschten Signals ist die Folge. Am extremsten tritt dieser Effekt bei rein periodischen Signalen (z. B. bei Alarmtönen) auf. Das System kann verbessert werden, wenn die Rückkopplungscharakteristik unter Verwendung von dekorrelierten Signalen modelliert wird. Es existieren unterschiedliche Ansätze dazu, die im folgenden erläutert werden.

Ein erster Ansatz beinhaltet die Verwendung eines künstlichen Rauschsignals. Ein solches System ist bspw. aus den europäischen Patentanmeldungen EP-415 677, EP-634 084 und EP-671 114 der Firma GN Danavox AS bekannt. Die gemeinsame Eigenschaft derartiger Systeme ist die Verwendung eines künstlichen Rauschsignals zur Dekorrelation der Signale. Das Rauschsignal wird entweder nur bei Bedarf anstelle des Ausgangssignals zugeschaltet oder laufend zum Ausgangssignal addiert. Der Nachteil dieser Systeme ist der notwendige Aufwand für die Steuerung der Rauschsignalleistung derart, dass das Rauschen möglichst unhörbar bleibt und trotzdem eine genügend gute Konvergenzgeschwindigkeit erreicht werden kann.

Ein zweiter Ansatz beinhaltet die Verwendung von fixen orthogonalen Transformationen. Ein solches System der Firma Phonak AG wurde bspw. als europäische Patentanmeldung EP-585 976 veröffentlicht. Die gemeinsame Eigenschaft derartiger Systeme ist die Verwendung von fixen orthogonalen Transformationen zur Dekorrelation der Signale. Die Filterung und Aufdatierung der Koeffizienten erfolgt bei diesen Systemen nicht direkt im Zeitbereich. Der Nachteil dieser Systeme ist neben dem im Allgemeinen grösseren Rechenaufwand die durch die blockweise Verarbeitung bedingte zusätzliche Verzögerung im Signalverarbeitungspfad.

Ein dritter Ansatz beinhaltet die Verwendung von adaptiven Dekorrelationsfiltern. Ein solches System wurde bspw. in Mamadou Mboup et al., "Coupled Adaptive Prediction and System Identification: A Statistical Model and Transient Analysis", Proc. 1992 IEEE ICASSP, 4;1-4, 1992, beschrieben. Die mit diesem Ansatz machbaren Systeme unterscheiden sich durch die unterschiedliche Anordnung und Realisierung der Dekorrelationsfilter. Der Nachteil des publizierten Systems besteht in der Verwendung von relativ langsamen Transversalfilter-Dekorrelatoren, die sich aufgrund ihrer Struktur nicht besonders schnell den sich ändernden statistischen Eigenschaften ihrer Eingangssignale anpassen können. Die Koeffizienten der beiden Dekorrelationsfilter werden im allgemeinen durch Dekorrelation des zum Lautsprecher bzw. Hörer gelangenden Ausgangssignal ermittelt. Damit soll die Konvergenzgeschwindigkeit frequenzunabhängig gemacht werden. Eine besondere Gewichtung der für das Rückkopplungsverhalten besonders kritischen Frequenzen mit hohen Verstärkungen im Signalverarbeitungspfad ist also nicht vorhanden.

Es ist Aufgabe der Erfindung, eine Schaltung und ein Verfahren zur adaptiven Unterdrückung einer akustischen Rückkopplung anzugeben, welche die Nachteile der bekannten Systeme nicht aufweisen. Insbesondere soll mit möglichst geringem Aufwand ein optimales Konvergenzverhalten mit minimalen, unhörbaren Verzerrungen und ohne zusätzliche Signalverzögerung erreicht werden.

Die Aufgabe wird gelöst durch die Schaltung und das Verfahren, wie sie in den unabhängigen Patentansprüchen definiert sind.

Die vorliegende Erfindung gehört zur Gruppe von Systemen mit adaptiven Dekorrelationsfiltern. Sie macht sich die Erkenntnis zunutze, dass Kreuzglied-Filterstrukturen für die schnelle Dekorrelation besonders geeignet sind. Solche Kreuzglied-Filterstrukturen sind aus der Sprachsignalverarbeitung bekannt und werden dort für die lineare Prädiktion eingesetzt. Algorithmen für die Dekorrelation eines Signals mittels Kreuzglied-Filter sind bekannt und können der Fachliteratur entnommen werden, bspw. bei S. Thomas Alexander, "Adaptive Signal Processing", Springer-Verlag New York, 1986.

Die vorliegende Erfindung modelliert den Rückkopplungspfad und folgt dessen zeitlichen Änderungen adaptiv mittels einer optimierten Nachführung. Die rückgekoppelten Signalanteile werden laufend aus dem Eingangssignal entfernt. Damit wird die für den stabilen Betrieb zulässige Signalverstärkung wesentlich erhöht. Dies ermöglicht die Anwendung höherer Verstärkungen (z. B. bei schweren Hörschäden) oder eine angenehme offenere Versorgung (z. B. bei leichten Hörschäden).

Die erfindungsgemässe Schaltung kommt bei einem akustischen System mit mindestens einem Mikrophon zur Erzeugung eines elektrischen Eingangssignals, mindestens einem Lautsprecher bzw. Hörer und einem dazwischenliegenden elektronischen Signalverarbeitungsteil zum Einsatz. Sie beinhaltet ein Filter zur Modellierung einer Rückkopplungscharakteristik, eine Aufdatierungseinheit zur Berechnung aktueller Koeffizienten für das Filter, einen Subtrahierer zur Berechnung eines echokompensierten Eingangssignals mittels Subtraktion einer vom Filter gelieferten Echoschätzung von einem digitalen Eingangssignal, ein Verzögerungselement zur Berechnung eines verzögerten Ausgangssignals und zwei adaptive Kreuzglied-Dekorrelationsfilter. Ein erstes Kreuzglied-Dekorrelationsfilter ist zur Dekorrelation des echokompensierten Eingangssignals angeordnet, und ein zweites Kreuzglied-Dekorrelationsfilter ist zur Dekorrelation des verzögerten Ausgangssignals mittels aus dem ersten Kreuzglied-Dekorrelationsfilter stammender Koeffizienten angeordnet. Die beiden Kreuzglied-Dekorrelationsfilter sind für eine Berechnung ihrer Kreuzglied-Koeffizienten mittels adaptiver Dekorrelation des echokompensierten Eingangssignals konfiguriert.

Das erste Dekorrelationsfilter, ein Kreuzglied-Dekorrelator, extrahiert aus dem echokompensierten Signal die darin enthaltenen rauschartigen Komponenten. Parallel dazu wird im zweiten Dekorrelationsfilter, einem Kreuzglied-Filter, mit den aus dem Kreuzglied-Dekorrelator stammenden Koeffizienten das verzögerte Ausgangssignal in ein transformiertes Signal umgewandelt. Das Besondere an dieser Anordnung ist die Vertauschung des Kreuzglied-Dekorrelators und des Kreuzglied-Filters gegenüber der üblichen Anordnung, bei der nämlich nicht das echokompensierte Signal, sondern das verzögerte Ausgangssignal dekorreliert wird. Die erfindungsgemässe Schaltung hat den grossen Vorteil, dass die in der Hörkorrektur vorhandenen spektralen Maxima im transformierten Signal erhalten bleiben. Diese Maxima entsprechen meistens den für die Rückkopplung kritischsten Frequenzen, und diese sollen bei der Aufdatierung der Filterkoeffizienten durchaus mit der entsprechend grossen Gewichtung berücksichtigt werden.

Beim erfindungsgemässen Verfahren zur adaptiven Unterdrückung der akustischen Rückkopplung wird mit mindestens einem Mikrophon ein elektrisches Eingangssignal erzeugt, mit einem Filter eine Rückkopplungscharakteristik modelliert, mit einer Aufdatierungseinheit werden aktuelle Koeffizienten für das Filter berechnet, mit einem Subtrahierer wird ein echokompensiertes Eingangssignal mittels Subtraktion einer vom Filter gelieferten Echoschätzung von einem digitalen Eingangssignal berechnet, und mit einem Verzögerungselement wird ein verzögertes Ausgangssignal berechnet. Mit einem ersten Kreuzglied-Dekorrelationsfilter wird das echokompensierte Eingangssignal dekorreliert, und mit einem zweiten Kreuzglied-Dekorrelationsfilter wird das verzögerte Ausgangssignal mittels aus dem ersten Kreuzglied-Dekorrelationsfilter stammender Koeffizienten dekorreliert. Die Kreuzglied-Koeffizienten der beiden Kreuzglied-Dekorrelationsfilter werden mittels adaptiver Dekorrelation des echokompensierten Eingangssignals berechnet.

Die vorliegende Erfindung unterscheidet sich wesentlich von allen bisher publizierten Systemen zur Unterdrückung der akustischen Rückkopplung. Neu sind die besondere Anordnung und Realisierung der Blöcke für die Dekorrelation und die Normierung, die Steuerung des Vergessensfaktors und des Schrittweitefaktors, sowie die Möglichkeit der gestaffelten Aufdatierung in der erfindungsgemässen Kombination. Die vorliegende Erfindung erlaubt maximale Konvergenzgeschwindigkeiten bei minimalen Verzerrungen, da die Aufdatierung der Filterkoeffizienten zeitlich und frequenzmässig hauptsächlich dort stattfindet, wo die grossen Verstärkungen in der Hörkorrektur auftreten.

Im folgenden wird die Erfindung und zum Vergleich auch der Stand der Technik anhand von Figuren detailliert beschreiben. Dabei zeigen in Blockdiagrammen:
- Fig. 1: ein allgemeines System zur adaptiven Unterdrückung der akustischen Rückkopplung gemäss Stand der Technik,
- Fig. 2: ein System mit Verwendung eines Rauschsignals gemäss Stand der Technik,
- Fig. 3: ein System mit Verwendung von orthogonalen Transformationen gemäss Stand der Technik,
- Fig. 4: ein System mit Verwendung von adaptiven Dekorrelationsfiltern gemäss Stand der Technik,
- Fig. 5: das erfindungsgemässe System,
- Fig. 6: eine Detailzeichnung eines Verzögerungselements des erfindungsgemässen Systems,
- Fig. 7: eine Detailzeichnung eines Filters des erfindungsgemässen Systems,
- Fig. 8: eine Detailzeichnung einer Aufdatierungseinheit des erfindungsgemässen Systems,
- Fig. 9: eine Detailzeichnung einer Normierungseinheit des erfindungsgemässen Systems,
- Fig. 10: eine Detailzeichnung einer Geschwindigkeitssteuerungseinheit des erfindungsgemässen Systems,
- Fig.11: eine Detailzeichnung eines Kreuzglied-Dekorrelators des erfindungsgemässen Systems,
- Fig. 12: eine Detailzeichnung eines Kreuzglied-Filters des erfindungsgemässen Systems und
- Fig. 13: eine Detailzeichnung einer Kontrolleinheit des erfindungsgemässen Systems.

Ein allgemein bekanntes System zur adaptiven Unterdrückung der akustischen Rückkopplung ist in **Figur 1** dargestellt. Ein akustisches Eingangssignal aᵢₙ(t) wird von einem Mikrophon 1 aufgenommen und vorerst in ein elektrisches Signal d(t) umgewandelt. Ein nachfolgender AD-Wandler 2 ermittelt daraus ein digitales Eingangssignal dₙ. Davon wird in einem Subtrahierer 3 eine Echoschätzung yₙ abgezogen. Das echokompensierte Signal eₙ wird mit einer an die jeweilige Anwendung anpassbaren Korrektur 4, bspw. einer individuellen Hörkorrektur für einen Hörbehinderten, in ein digitales Ausgangssignal uₙ transformiert. Der DA-Wandler 5 vollzieht eine Umwandlung in ein elektrisches Signal u(t), das über einen Lautsprecher bzw. Hörer 6 als akustisches Ausgangssignal aₒᵤₜ(t) abgestrahlt wird. Das akustische Ausgangssignal aₒᵤₜ(t) wird auf seinem Weg zurück zum Mikrophon 1 entsprechend einer durch eine Impulsantwort h(τ) charakterisierten Rückkopplungscharakteristik 7 zu einem Signal y(t) verformt und einem von aussen einfallenden akustischen Signal s(t) überlagert (8). Die restlichen Komponenten im System sind ein Verzögerungselement 9, ein Filter 10 und eine Aufdatierungseinheit 11. Das Verzögerungselement 9 bildet die fixen, im System enthaltenen Verzögerungen nach, wodurch ein verzögertes Signal xₙ entsteht. Das Filter 10 modelliert die unbekannte Rückkopplungscharakteristik. In der Aufdatierungseinheit 11 werden laufend die aktuellen Koeffizienten wₙ für das Filter berechnet. Dabei wird üblicherweise eine Variante des LMS-Algorithmus (Least Mean Square) angewendet.

Das allgemein bekannte System genügt wegen der nicht zu vernachlässigenden Autokorrelationsfunktion realer akustischer Signale s(t) nicht, um in realistischer Umgebung eine verzerrungsarme Übertragung bei gleichzeitig befriedigendem Konvergenzverhalten zu erzielen. Das System kann verbessert werden, wenn die Aufdatierungseinheit mit dekorrelierten Signalen arbeitet.

**Figur 2** zeigt ein System, welches zur Dekorrelation der Signale ein künstliches Rauschsignal verwendet. Ein solches System ist bspw. aus den europäischen Patentanmeldungen EP-415 677, EP-634 084 und EP-671 114 der Firma GN Danavox AS bekannt. Das künstliche Rauschsignal wird in einem Rauschgenerator 17 erzeugt und via einer Leistungsregelungseinheit 18 zum digitalen Ausgangssignal uₙ addiert (19). Das künstliche Rauschsignal wird auch über ein Verzögerungselement 20 zur Aufdatierungseinheit 11 geführt. Das Rauschsignal wird entweder nur bei Bedarf anstelle des Ausgangssignals uₙ zugeschaltet oder laufend zum Ausgangssignal uₙ addiert.

**Figur 3** zeigt ein System, welches zur Dekorrelation der Signale fixe orthogonale Transformationen verwendet. Ein solches System der Firma Phonak AG wurde bspw. als europäische Patentanmeldung EP-585 976 veröffentlicht. Das echokompensierte Signal eₙ und das Ausgangssignal uₙ werden über Transformationseinheiten 21 und 22 in den Frequenzbereich transformiert bzw. die Echoschätzung yₙ wird über eine inverse Transformation 23 zurückgewonnen. Die Filterung und Aufdatierung der Koeffizienten erfolgt bei diesen Systemen nicht direkt im Zeitbereich.

**Figur 4** zeigt ein System, welches zur Dekorrelation der Signale adaptive Dekorrelationsfilter 12, 13 verwendet. Ein solches System wurde bspw. in Mamadou Mboup et al., "Coupled Adaptive Prediction and System Identification: A Statistical Model and Transient Analysis", Proc. 1992 IEEE ICASSP, 4; 1-4, 1992, beschrieben. Das echokompensierte Signal eₙ und das verzögerte Ausgangssignal xₙ werden durch die adaptiven Dekorrelationsfilter 12, 13 dekorreliert. Die Koeffizienten aₙ der beiden Dekorrelationsfilter 12, 13 werden im Block 13 mittels Dekorrelation des verzögerten Ausgangssignals xₙ berechnet.

Ein Ausführungsbeispiel eines erfindungsgemässen Systems ist in **Figur 5** dargestellt. Nebst den oben beschriebenen Blöcken 1 bis 11 verwendet das erfindungsgemässe System adaptive Kreuzglied-Dekorrelationsfilter, nämlich einen Kreuzglied-Dekorrelator 12 und ein parallel dazu mitlaufendes Kreuzglied-Filter 13. Für die schnelle Dekorrelation erweisen sich die aus der Sprachsignalverarbeitung bekannten Kreuzglied-Filterstrukturen als besonders geeignet. Sie werden dort für die lineare Prädiktion eingesetzt. Algorithmen für die Dekorrelation eines Signals mittels Kreuzglied-Filter sind bekannt.

Der Kreuzglied-Dekorrelator 12 extrahiert aus dem echokompensierten Signal eₙ darin enthaltene rauschartige Komponenten e^{M}ₙ. Parallel dazu wird im Kreuzglied-Filter 13 mit aus dem Kreuzglied-Dekorrelator 12 stammenden Koeffizienten kₙ das verzögerte Ausgangssignal xₙ in ein transformiertes Signal x^{M}ₙ umgewandelt. Das Besondere an dieser Anordnung ist die Vertauschung der beiden adaptiven Dekorrelationsfilter 12 und 13 gegenüber der üblichen Vorgehensweise, bei der nämlich nicht das echokompensierte Signal eₙ, sondern das verzögerte Signal xₙ dekorreliert wird. Die erfindungsgemässe Anordnung hat aber den grossen Vorteil, dass die in der Hörkorrektur 4 vorhandenen spektralen Maxima im transformierten Signal x^{M}ₙ erhalten bleiben. Diese Maxima entsprechen meistens den für die Rückkopplung kritischsten Frequenzen, und diese sollen bei der Aufdatierung der Filterkoeffizienten wₙ durchaus mit der entsprechend grossen Gewichtung berücksichtigt werden.

Die Ordnung der beiden Kreuzglied-Dekorrelationsfilter 12, 13 bestimmt sich aus einem Kompromiss zwischen gewünschtem Dekorrelationsgrad und dem damit verbundenen Rechenaufwand. Für den Spezialfall von Filtern zweiter Ordnung (M=2) wird mittels einer oberen Begrenzung des zweiten Kreuzglied-Koeffizienten k₂ₙ nochmals eine erhebliche Verbesserung des Systemverhaltens erzielt. Diese obere Begrenzung des zweiten Kreuzglied-Koeffizienten hat zur Folge, dass reine Sinustöne nicht vollständig dekorreliert werden. Das wiederum hat den grossen Vorteil, dass die bei instabilem Betrieb auftretenden Pfeiftöne wesentlich schneller kompensiert werden.

Ferner enthält das erfindungsgemässe System eine Kontrolleinheit 14. Die Kontrolleinheit 14 vergleicht laufend die Leistung des Eingangssignals dₙ mit der Leistung des echokompensierten Signals eₙ. Das Verhältnis der beiden Leistungen bestimmt, welcher Vergessensfaktor λₙ in der Aufdatierungseinheit 11 zur Anwendung kommt. Ist nämlich die Leistung des echokompensierten Signals grösser als die Leistung des Eingangssignals, so ist dies fast immer ein Indiz dafür, dass die Echoschätzung yₙ und somit die Koeffizienten wₙ des Filters 10 betragsmässig zu gross sind. Durch Setzen von λₙ<1 konvergieren die Koeffizienten schnell zu einem geeigneteren Wert. Im normalen Betrieb hingegen wird λₙ=1 gesetzt. Die beschriebene Steuerung des Vergessensfaktor λₙ liefert ein verbessertes Konvergenzverhalten bei schnellen Veränderungen des Rückkopplungspfades. Eine interne, temporär durch das System erzeugte Rückkopplung wird sofort erkannt und sehr schnell wieder dem externen Rückkopplungspfad angepasst.

Als weiteren Unterschied zu anderen Systemen enthält die Aufdatierungseinheit 11 eine Normierungseinheit 15 und eine Geschwindigkeitssteuerungseinheit 16. Die Anordnung der nachfolgend beschriebenen Blöcke ist aus der **Figur 8** ersichtlich, die eine Präzisierung der Aufdatierungseinheit 11 darstellt. Die Normierungseinheit 15 ermöglicht die Anwendung des NLMS-Algorithmus (Normalized Least Mean Square). Sie berechnet die Leistung des Signals e^{M}ₙ. Das Spezielle an dieser Anordnung ist, dass die Normierung bezüglich e^{M}ₙ und nicht wie üblich bezüglich x^{M}ₙ erfolgt. Damit wird die Konvergenzgeschwindigkeit abhängig vom Verhältnis der Leistungen von x^{M}ₙ und e^{M}ₙ. Dieses Verhältnis ist im Wesentlichen gegeben durch die in der Hörkorrektur 4 enthaltene Verstärkung. Die Verstärkung in der Hörkorrektur ist im allgemeinen, nichtlinearen Fall (z. B. Kompressionsverfahren) zeitlich nicht konstant. Beim erfindungsgemässen Verfahren ist also das Konvergenzverhalten des die Rückkopplungscharakteristik 7 modellierenden adaptiven Filters 10 vom zeitlichen Verhalten der Hörkorrektur 4, d. h. vom zeitlichen Verlauf von deren Verstärkung und Frequenzgang, abhängig. In Zeiten grosser Verstärkung mit besonders kritischem Rückkopplungsverhalten erfolgt eine schnelle Anpassung der Koeffizienten wₙ und in Zeiten kleiner Verstärkung mit unkritischem Rückkopplungsverhalten erfolgt eine entsprechend langsamere Anpassung. Die Aufdatierung erfolgt also hauptsächlich in den Zeiten, wo es tatsächlich nötig ist. Dieses Vorgehen vereinigt eine schnelle Konvergenz im kritischen Fall mit einer annähernd verzerrungsfreien Verarbeitung im unkritischen Fall.

Die Geschwindigkeitssteuerungseinheit 16 liefert einen Schrittweitefaktor βₙ für den NLMS-Algorithmus. Die Geschwindigkeitssteuerungseinheit 16 liefert Werte für βₙ beginnend beim Startwert βₘₐₓ und innerhalb der ersten Sekunden nach dem Aufstarten schrittweise abnehmend bis zum Endwert βₘᵢₙ. Dieses Vorgehen erlaubt nach dem Aufstarten eine sehr schnelle Konvergenz der Filterkoeffizienten wₙ von Null auf ihre Sollwerte. Die dadurch entstehenden anfänglichen Signalverzerrungen sind weniger gravierend als das andernfalls viel länger andauernde Rückkopplungspfeifen.

Die Aufdatierungseinheit 11 kann so ausgeführt werden, dass zu jedem diskreten Zeitpunkt jeweils nur ein bestimmter kleiner, zyklisch wechselnder Teil der (N+1) Filterkoeffizienten aufdatiert wird. Dies reduziert den benötigten Rechenaufwand beträchtlich. Das System muss dabei nicht zusätzlich langsamer gemacht werden, als es zur Verhinderung von hörbaren Verzerrungen ohnehin sein muss.

Im folgenden wird eine spezielle Ausführungsform der vorliegenden Erfindung ausgehend von **Figur 5** ausführlicher beschrieben. Das Mikrophon 1, der AD-Wandler 2, der DA-Wandler 5 und der Hörer 6 werden in der Betrachtung als ideal angenommen. Die Charakteristiken der realen akustischen und elektrischen Wandler können als Teil der Rückkopplungscharakteristik 7 betrachtet werden. Für den AD-Wandler 2 und den DA-Wandler 5 gelten die nachfolgenden Beziehungen. Dabei bezeichnen T und fₛ die Abtastperiode bzw. Abtastfrequenz und der Index n den diskreten Zeitpunkt. ${d}_{n} = d \left(n⋅T\right) u \left(n⋅T\right) = {u}_{n}$ $T = 1 / {f}_{s} {f}_{s} = 16 ⁢ kHz$ Für den Subtrahierer 3 und die Hörkorrektur 4 gelten die nachfolgenden Beziehungen. Die Funktion f() steht für eine beliebige nichtlineare Funktion ihrer Argumente. Sie ergibt sich aufgrund des ausgewählten Verfahrens zur Korrektur des individuellen Hörverlustes. ${e}_{n} = {d}_{n} - {y}_{n}$ ${u}_{n} = f \left({e}_{0}, ⁢, {e}_{1}, ⁢, {e}_{2}, …, {e}_{n}\right)$

Die akustische Übertragungsstrecke wird mittels der Rückkopplungscharakteristik 7 und einem Addierer 8 modelliert. Dabei ist der Operator * als Faltungsoperator zu verstehen und h(τ) steht für die Impulsantwort der Rückkopplung. Das von aussen einfallende Signal ist mit s(t) bezeichnet. $y \left(t\right) = {a}_{out} \left(t\right) * h \left(τ\right)$ ${a}_{in} \left(t\right) = s \left(t\right) + y \left(t\right)$

Das Verzögerungselement 9 ist in **Figur 6** dargestellt, und es gelten die nachfolgenden Beziehungen. Die Verzögerungslänge L muss auf die Summe der Verzögerungen der akustischen und elektrischen Wandler abgestimmt sein. ${x}_{n} = {u}_{n - L}$ $L = 16 … 24 \left(L⋅T=1⁢ms…15⁢ms\right)$

Das Filter 10 ist in **Figur 7** dargestellt, und es gelten die nachfolgenden Beziehungen. Dabei bedeuten unterstrichene Grössen die zu Vektoren zusammengefassten gleichartigen Elemente. Der Faktor r erlaubt eine Bereichswahl, so dass die Filterkoeffizienten unabhängig von der Hörkorrektur 4 immer im Bereich -1 ≤ wₖₙ < 1 gehalten werden können. Die Filterordnung N muss auf die Länge der Impulsantwort h(τ) abgestimmt sein. ${y}_{n} = r ⋅ {{w}_{̲}}_{n}^{T} ⋅ {{x}_{̲}}_{n} = r ⋅ {\sum }_{k = 0}^{N} {w}_{k , n} ⋅ {x}_{n - k}$ $\begin{matrix}r = 1 / 128 , 1 / 64 , 1 / 32 , 1 / 16 , 1 / 8 , 1 / 4 , 1 / 2 , 1 / 1 \\ N = 32 … 64 \left(N⋅T=2⁢ms…4⁢ms\right)\end{matrix}$

Die Aufdatierungseinheit 11 ist in **Figur 8** dargestellt, und es gelten die nachfolgenden Beziehungen. Die Formel ist in Vektorschreibweise und in Elementschreibweise angegeben. ${{w}_{̲}}_{n + 1} = {λ}_{n} ⋅ {{w}_{̲}}_{n} + {β}_{n} ⋅ \frac{{e}_{n}^{M}}{{n}_{n}} ⋅ {{x}_{̲}}_{n}^{M}$ ${w}_{k , n + 1} = {λ}_{n} ⋅ {w}_{k , n} + {β}_{n} ⋅ \frac{{e}_{n}^{M}}{{n}_{n}} ⋅ {x}_{n - k}^{M}$

In der bevorzugten Ausführungsform werden nicht alle (N+1) Filterkoeffizienten gleichzeitig aufdatiert, sondern jeweils nur K. Es gelten die nachfolgenden Beziehungen unter der Annahme, dass K ein ganzzahliger Teiler von (N+1) ist. Die Variable cₙ wird als Zählvariable verwendet. $k = K ⋅ int ⁢ \left(\frac{{c}_{n - 1}}{K}\right) , … , K ⋅ int ⁢ \left(\frac{{c}_{n - 1}}{K}\right) + K - 1$ $\begin{matrix}{c}_{n} = \left({c}_{n - 1}+2\right) ⁢ mod ⁢ \left(N+1\right) \\ N = 47 K = 4\end{matrix}$

Die Aufdatierungseinheit 11 enthält ihrerseits die Normierungseinheit 15 und die Geschwindigkeitssteuerungseinheit 16. Die Normierungseinheit 15 ist in **Figur 9** dargestellt, und es gelten die nachfolgenden Beziehungen. Die Koeffizienten g und h bestimmen die Länge des Zeitintervalls, über das eine Mittelung der Leistung von e^{M}ₙ stattfindet. ${n}_{n} = g ⋅ {n}_{n - 1} + h ⋅ {\left({e}_{n}^{M}\right)}^{2}$ $g = 63 / 64 h = 1 - g = 1 / 64$

Die Geschwindigkeitssteuerungseinheit 16 ist in **Figur 10** dargestellt, und es gelten die nachfolgenden Beziehungen. Der Schrittweitefaktor βₙ wird ausgehend von βₘₐₓ schrittweise um den Faktor 0.5 verkleinert bis βₘᵢₙ. Die optimalen Werte für βₘₐₓ und βₘᵢₙ hängen von der individuellen Hörkorrektur (4) ab. Die Variable cₙ wird als Zählvariable verwendet. ${β}_{- 1} = {β}_{max}$ ${β}_{n} = { \begin{matrix}{β}_{n - 1} & \left({c}_{n}\neq 0\right) \\ max ⁢ \left(0.5⋅{β}_{n - 1},{β}_{min}\right) & ( {c}_{n} = 0 )\end{matrix}$ ${c}_{n} = \left({c}_{n - 1}+1\right) ⁢ mod P$ $P = 4096 \left(P⋅T=256⁢ms\right)$

Der Kreuzglied-Dekorrelator 12 ist in **Figur 11** dargestellt, und es gelten die nachfolgenden Beziehungen. Neben den Rekursionsformeln für die Berechnung von eⁱₙ und bⁱₙ müssen auf jeder Stufe auch die Grössen dⁱₙ und nⁱₙ ermittelt werden für die Nachführung der Koeffizienten kᵢₙ. Die Filterordnung M ergibt sich aus einem Kompromiss zwischen gewünschtem Dekorrelationsgrad und dem benötigten Rechenaufwand. ${e}_{n}^{0} = {e}_{n}$ ${b}_{n}^{0} = {e}_{n}$ $\begin{matrix}{e}_{n}^{i} = {e}_{n}^{i - 1} + {k}_{i , n} ⋅ {b}_{n - 1}^{i - 1} \\ {b}_{n}^{i} = {k}_{i , n} ⋅ {e}_{n}^{i - 1} + {b}_{n - 1}^{i - 1} \\ {d}_{n}^{i} = g ⋅ {d}_{n - 1}^{i} + h ⋅ \left[{\left({e}_{n}^{i - 1}\right)}^{2}+{\left({b}_{n - 1}^{i - 1}\right)}^{2}\right] \\ {n}_{n}^{i} = g ⋅ {n}_{n - 1}^{i} + h ⋅ \left[\left(-2\right)⋅{e}_{n}^{i - 1}⋅{b}_{n - 1}^{i - 1}\right] \\ {k}_{i , n + 1} = \frac{{n}_{n}^{i}}{{d}_{n}^{i}}\end{matrix} } \left(1\leq i\leq M\right)$ $g = 63 / 64 h = 1 - g = 1 / 64$ $M = 2 … 8$

In der bevorzugten Ausführungsform mit Filterordnung M=2 wird eine vollständige Dekorrelation durch Begrenzung des zweiten Koeffizienten k₂ₙ verhindert. Es gelten die nachfolgenden Beziehungen. ${k}_{2 , n} = min \left({k}_{2 , n}, ⁢, {k}_{max}\right)$ ${k}_{max} = 0.921875$

Das Kreuzglied-Filter 13 ist in **Figur 12** dargestellt, und es gelten die nachfolgenden Beziehungen. ${x}_{n}^{0} = {x}_{n}$ ${b}_{n}^{0} = {x}_{n}$ $\begin{matrix}{x}_{n}^{i} = {x}_{n}^{i - 1} + {k}_{i , n} ⋅ {b}_{n - 1}^{i - 1} \\ {b}_{n}^{i} = {k}_{i , n} ⋅ {x}_{n}^{i - 1} + {b}_{n - 1}^{i - 1}\end{matrix} } \left(1\leq i\leq M\right)$

Die Kontrolleinheit 14 ist in **Figur 13** dargestellt, und es gelten die nachfolgenden Beziehungen. Der Vergessensfaktor λₙ ergibt sich aus dem Verhältnis der beiden Leistungen n^{d}ₙ und n^{e}ₙ. Im mittleren Bereich ist eine Hysterese vorhanden. ${n}_{n}^{d} = g ⋅ {n}_{n - 1}^{d} + h ⋅ {\left({d}_{n}\right)}^{2}$ ${n}_{n}^{e} = g ⋅ {n}_{n - 1}^{e} + h ⋅ {\left({e}_{n}\right)}^{2}$ ${λ}_{n} = { \begin{matrix}{λ}_{off} & \left({n}_{n}^{e}\leq {n}_{n}^{d}\right) \\ {λ}_{n - 1} & \left({n}_{n}^{d}<{n}_{n}^{e}\leq 2⋅{n}_{n}^{d}\right) \\ {λ}_{on} & \left({n}_{n}^{e}>2⋅{n}_{n}^{d}\right)\end{matrix}$ $g = 63 / 64 h = 1 - g = 1 / 64$ ${λ}_{off} = 1.0 {λ}_{on} = 0.99 … 0.9999$

Die bevorzugte Ausführungsform kann problemlos auf einem handelsüblichen Signalprozessor programmiert oder in einer integrierten Schaltung realisiert werden. Dazu müssen alle Variablen geeignet quantisiert und die Operationen auf die vorhandenen Architekturblöcke hin optimiert werden. Ein besonderes Augenmerk gilt dabei der Behandlung der quadratischen Grössen (Leistungen) und den Divisionsoperationen. Abhängig vom Zielsystem gibt es dazu optimierte Vorgehensweisen. Diese sind aber an und für sich nicht Gegenstand der vorliegenden Erfindung.

## Patentansprüche

1. Schaltung zur adaptiven Unterdrückung der akustischen Rückkopplung bei einem akustischen System mit mindestens einem Mikrophon (1) zur Erzeugung eines elektrischen Eingangssignals (d(t)), mindestens einem Lautsprecher bzw. Hörer (6) und einem dazwischenliegenden elektronischen Signalverarbeitungsteil, beinhaltend ein Filter (10) zur Modellierung einer Rückkopplungscharakteristik (7), eine Aufdatierungseinheit (11) zur Berechnung aktueller Koeffizienten (wₙ) für das Filter (10), einen A/D-Wandler (2) zur Umwandlung des elektrischen Eingangssignals (d(t)) in eindigitales Eingangssignal (dₙ), einen Subtrahierer (3) zur Berechnung eines echokompensierten Eingangssignals (eₙ) mittels Subtraktion einer vom Filter (10) gelieferten Echoschätzung (yₙ) vom digitalen Eingangssignal (dₙ), ein Verzögerungselement (9) zur Berechnung eines verzögerten Ausgangssignals (xₙ), ein erstes adaptives Dekorrelationsfilter (12) zur Dekorrelation des echokompensierten Eingangssignals (eₙ) sowie ein zweites adaptives Dekorrelationsfilter (13) zur Dekorrelation des verzögerten Ausgangssignals (xₙ), **dadurch gekennzeichnet, dass** die beiden Dekorrelationsfilter (12, 13) als Kreuzglied-Dekorrelationsfilter ausgebildet sind, wobei das zweite Dekorrelationsfilter (13) zur Dekorrelation des verzögerten Ausgangssignals (xₙ) mittels aus dem ersten Dekorrelationsfilter (12) stammender Koeffizienten (kₙ) angeordnet ist, und wobei die beiden Dekorrelationsfilter (12, 13) für eine Berechnung ihrer Kreuzglied-Koeffizienten (kₙ) mittels adaptiver Dekorrelation des echokompensierten Eingangssignals (eₙ) konfiguriert sind.

2. Schaltung nach Anspruch 1, **gekennzeichnet durch** eine in der Aufdatierungseinheit (11) angeordnete Normierungseinheit (15) zur Normierung eines **durch** das erste Dekorrelationsfilter (12) gelieferten dekorrelierten echokompensierten Eingangssignals (e^{M}ₙ).

3. Schaltung nach Anspruch 1 oder 2, **gekennzeichnet durch** eine Kontrolleinheit (14) zur Überwachung des Verhältnisses der Leistungen des digitalen Eingangssignals (dₙ) und des echokompensierten Eingangssignals (eₙ) und zur Steuerung eines Vergessensfaktors (λₙ) in der Aufdatierungseinheit (11).

4. Schaltung nach einem der Ansprüche 1-3, **gekennzeichnet durch** eine Geschwindigkeitssteuerungseinheit (16) zur Berechnung eines Schrittweitefaktors βₙ in der Aufdatierungseinheit (11).

5. Verfahren zur adaptiven Unterdrückung der akustischen Rückkopplung, ausführbar mittels der Schaltung nach Anspruch 1, wobei mit mindestens einem Mikrophon (1) ein elektrisches Eingangssignals (d(t)) erzeugt wird, dieses mittels eines A/D-Wandlers (2) in ein digitales Eingangssignal (dₙ) umgewandelt wird, mit einem Filter (10) eine Rückkopplungscharakteristik (7) modelliert wird, mit einer Aufdatierungseinheit (11) aktuelle Koeffizienten (wₙ) für das Filter (10) berechnet werden, mit einem Subtrahierer (3) ein echokompensiertes Eingangssignal (eₙ) mittels Subtraktion einer vom Filter (10) gelieferten Echoschätzung (yₙ) vom digitalen Eingangssignal (dₙ) berechnet wird und mit einem Verzögerungselement (9) ein verzögertes Ausgangssignal (xₙ) berechnet wird, wobei mit einem ersten Kreuzglied-Dekorrelationsfilter (12) das echokompensierte Eingangssignal (eₙ) dekorreliert wird sowie mit einem zweiten Kreuzglied-Dekorrelationsfilter (13) das verzögerte Ausgangssignal (xₙ) dekorreliert wird **dadurch gekennzeichnet, dass** mit dem zweiten Kreuzglied-Dekorrelationsfilter (13) das verzögerte Ausgangssignal (xₙ) mittels aus dem ersten Kreuzglied-Dekorrelationsfilter (12) stammender Koeffizienten (kₙ) dekorreliert wird, und dass die Kreuzglied-Koeffizienten (kₙ) der beiden Dekorrelationsfilter (12, 13) mittels adaptiver Dekorrelation des echokompensierten Eingangssignals (eₙ) berechnet werden.

6. Verfahren nach Anspruch 5, **dadurch gekennzeichnet, dass** eine Normierung eines durch das erste Dekorrelationsfilter (12) gelieferten dekorrelierten echokompensierten Eingangssignals (e^{M}ₙ) in der Aufdatierungseinheit (11) erfolgt.

7. Verfahren nach Anspruch 5 oder 6, **dadurch gekennzeichnet, dass** eine Kontrolleinheit (14) das Verhältnis der Leistungen des digitalen Eingangssignals (dₙ) und des echokompensierten Eingangssignals (eₙ) überwacht und einen Vergessensfaktor (λₙ) in der Aufdatierungseinheit (11) steuert.

8. Verfahren nach einem der Ansprüche 5-7, **dadurch gekennzeichnet, dass** in der Aufdatierungseinheit (11) ein Schrittweitefaktor βₙ nach dem Aufstarten des Hörgeräts ausgehend von einem Startwert schrittweise reduziert wird, bis der optimale Betriebswert erreicht ist.

9. Verfahren nach einem der Ansprüche 5-8, **dadurch gekennzeichnet, dass** Kreuzglied-Dekorrelationsfilter (12, 13) zweiter Ordnung eingesetzt werden und eine obere Begrenzung auf den zweiten Kreuzglied-Koeffizienten k₂ₙ angewendet wird.

10. Verfahren nach einem der Ansprüche 5-9, **dadurch gekennzeichnet, dass** in der Aufdatierungseinheit (11) nicht alle Filterkoeffizienten (wₙ) gleichzeitig, sondern jeweils nur ein kleiner, zyklisch wechselnder Teil davon aufdatiert wird.

## Claims

1. Circuit for the adaptive suppression of acoustic feedback in an acoustic system having at least one microphone (1) for producing an electric input signal (d(t)), at least one loudspeaker or receiver (6) respectively and an interposed electronic signal processing part, incorporating a filter (10) for modeling a feedback characteristic (7), an updating unit (11) for calculating actual coefficients (wₙ) for the filter (10), a A/D-converter (2) for converting the electric input signal (d(t)) into a digital input signal (dₙ), a subtracter (3) for calculating an echo-compensated input signal (eₙ) by subtracting an echo estimate (yₙ) delivered by the filter (10) from the digital input signal (dₙ), a delay element (9) for calculating a delayed output signal (xₙ), a first adaptive de-correlation filter (12) for de-correlation of the echo-compensated input signal (eₙ) as well as a second adaptive de-correlation filter (13) for de-correlation of the delayed output signal (xₙ), **characterized in that** the two de-correlation filters (12, 13) are designed as lattice de-correlation filters, wherein the second de-correlation filter (13) is arranged for de-correlation of the delayed output signal (xₙ) by means of coefficients (kₙ) from the first de-correlation filter (12), and wherein the two de-correlation filters (12, 13) are configured for calculating their lattice coefficients (kₙ) by adaptive de-correlation of the echo-compensated input signal (eₙ).

2. Circuit according to claim 1, **characterized by** a normalization unit (15) arranged in the updating unit (11) for normalization of a de-correlated, echo-compensated input signal (e^{M}ₙ) delivered by the first de-correlation filter (12).

3. Circuit according to Claim 1 or 2, **characterized by** a control unit (14) for monitoring the ratio of the powers of the digital input signal (dₙ) and the echo-compensated input signal (eₙ) and for controlling a forget factor (λₙ) in the updating unit (11).

4. Circuit according to one of the claims 1 to 3, **characterized by** a speed control unit (16) for calculating a step size factor (βₙ) in the updating unit (11).

5. Method for the adaptive suppression of acoustic feedback, implementable by means of the circuit according to claim 1, wherein an electric input signal (d(t)) is produced by at least one microphone (1), a feedback characteristic (7) is modelled with a filter (10), actual coefficients (wₙ) for the filter (10) are calculated by an updating unit (11), an echo-compensated input signal (eₙ) is calculated by a subtracter (3) by subtraction of an echo estimate (yₙ) delivered by the filter (10) from the digital input signal (dₙ) and a delayed output signal (xₙ) is calculated with a delay element (9), wherein this is converted into a digital input signal by means of a A/D-converter (2), the echo-compensated input signal (eₙ) is de-correlated with a first lattice de-correlation filter (12) and the delayed output signal (xₙ) is de-correlated by a second lattice de-correlation filter (13), **characterized in that** with the second lattice de-correlation filter (13) the delayed output signal (xₙ) by means of coefficients (kₙ) from the first lattice de-correlation filter (12), and that the lattice coefficients (kₙ) of the two de-correlation filters (12, 13)are calculated by the adaptive de-correlation of the echo-compensated input signal (eₙ)

6. Method according to claim 5, **characterized in that** there is a normalizeation of a de-correlated, echo-compensated input signal (e^{M}ₙ) delivered by the first de-correlation filter (12) in the updating unit (11).

7. Method according to claim 5 or 6, **characterized in that** a control unit (14) monitors the ratio of the powers of the digital input signal (dₙ) and the echo-compensated input signal (eₙ) and controls a forget factor (λₙ) in the updating unit (11).

8. Method according to one of the claims 5 to 7, **characterized in that** in the updating unit (11) a step size factor £ is reduced stepwise from a starting value following the starting up of the hearing aid until the optimum operating value is reached.

9. Method according to one of the claims 5 to 8, **characterized in that** second order lattice de-correlation filters (12, 13) are used and there is an upper limitation to the second lattice coefficient k₂ₙ.

10. Method according to one of the claims 5 to 9, **characterized in that** all the filter coefficients (wₙ) are not simultaneously updated in the updating unit (11) and instead only a small, cyclically changing part thereof is updated.

## Revendications

1. Circuit de diminution adaptative de la rétroaction acoustique d'un système acoustique qui présente au moins un microphone (1) qui forme un signal électrique d'entrée (d(t)) et au moins un haut-parleur ou écouteur (6) entre lesquels est intercalée une partie de traitement électronique du signal qui contient un filtre (10) de modélisation d'une caractéristique de rétroaction (7), une unité de datation (11) qui calcule des coefficients (wₙ) actualisés pour le filtre (10), un convertisseur A/N (2) qui convertit le signal électrique d'entrée (d(t)) en un signal numérique d'entrée (dₙ), un soustracteur (3) qui calcule un signal d'entrée (eₙ) à écho compensé en soustrayant du signal numérique d'entrée (dₙ) une estimation d'écho (yₙ) délivrée par le filtre (10), un élément de retardement (9) qui calcule un signal de sortie retardé (xₙ), un premier filtre adaptatif de décorrélation (12) qui décorrèle le signal d'entrée (en) à écho compensé ainsi qu'un deuxième filtre adaptatif de décorrélation (13) qui décorrèle le signal de sortie retardé (xₙ),
**caractérisé en ce que**
les deux filtres de décorrélation (12, 13) sont configurés comme filtres de décorrélation à éléments croisés, le deuxième filtre de décorrélation (13) décorrélant le signal de sortie retardé (xₙ) au moyen de coefficients (kₙ) qui proviennent du premier filtre de décorrélation (12) et les deux filtres de décorrélation (12, 13) étant configurés pour calculer leurs coefficients (kₙ) d'éléments croisés par décorrélation adaptative du signal d'entrée (eₙ) à écho compensé.

2. Circuit selon la revendication 1, **caractérisé par** une unité de normalisation (15) disposée dans l'unité de datation (11), qui norme un signal d'entrée (e^{M}ₙ) à écho compensé décorrélé délivré par le premier filtre de décorrélation (12).

3. Circuit selon les revendications 1 ou 2, **caractérisé par** une unité de contrôle (14) qui surveille le rapport entre les puissances du signal numérique d'entrée (dₙ) et du signal d'entrée (eₙ) à écho compensé et qui commande un facteur d'omission (λₙ) de l'unité de datation (11).

4. Circuit selon l'une des revendications 1 à 3, **caractérisé par** une unité (16) de commande de vitesse qui calcule un facteur de pas (βₙ) de l'unité de datation (11).

5. Procédé de diminution adaptative de la rétroaction acoustique mis en oeuvre au moyen du circuit selon la revendication 1, et dans lequel un signal électrique d'entrée (d(t)) est formé par au moins un microphone (1), ce signal est converti en un signal numérique d'entrée (dₙ) au moyen d'un convertisseur A/N (2), une caractéristique de rétroaction (7) est modélisée par un filtre (10), une unité de datation (11) calcule des coefficients (wₙ) actualisés pour le filtre (10), un soustracteur (3) calcule un signal d'entrée (eₙ) à écho compensé en soustrayant du signal numérique d'entrée (dₙ) une estimation d'écho (yₙ) délivrée par le filtre (10) et un élément de retardement (9) calcule un signal de sortie retardé (xₙ), un premier filtre de décorrélation (12) à éléments croisés décorrèle le signal d'entrée (eₙ) à écho compensé et un deuxième filtre de décorrélation (13) à éléments croisés décorrèle le signal de sortie retardé (xₙ),
**caractérisé en ce que**
le signal de sortie retardé (xₙ) est décorrélé par le deuxième filtre de décorrélation (13) à éléments croisés au moyen de coefficients (kₙ) qui proviennent du premier filtre de décorrélation (12) à éléments croisés et **en ce que** les coefficients (kₙ) des éléments croisés des deux filtres de décorrélation (12, 13) sont calculés par décorrélation adaptative du signal d'entrée (eₙ) à écho compensé.

6. Procédé selon la revendication 5, **caractérisé en ce qu'**un signal d'entrée (e^{M}ₙ) à écho compensé décorrélé délivré par le premier filtre de décorrélation (12) est normé dans l'unité de datation (11).

7. Procédé selon les revendications 5 ou 6, **caractérisé en ce qu'**une unité de contrôle (14) surveille le rapport entre les puissances du signal numérique d'entrée (dₙ) et du signal d'entrée (eₙ) à écho compensé et commande un facteur d'omission (λₙ) de l'unité de datation (11).

8. Procédé selon l'une des revendications 5 à 7, **caractérisé en ce qu'**après le démarrage, partant d'une valeur initiale, un facteur de pas (βₙ) est réduit pas à pas dans l'unité de datation (11) de l'appareil auditif jusqu'à ce qu'une valeur optimale de fonctionnement soit atteinte.

9. Procédé selon l'une des revendications 5 à 8, **caractérisé en ce que** l'on utilise des filtres de décorrélation (12, 13) à éléments croisés du deuxième ordre et **en ce que** l'on applique une limite supérieure au deuxième coefficient k₂ₙ des éléments croisés.

10. Procédé selon l'une des revendications 5 à 9, **caractérisé en ce que** seule une petite partie alternant cycliquement et non la totalité des coefficients de filtre (wₙ) est datée simultanément dans l'unité de datation (11).
